# EUROPÄISCHE PATENTSCHRIFT

(11) **EP 1 182 398 B1**
(45) Veröffentlichungstag und Bekanntmachung des Hinweises auf die Patenterteilung: **16.11.2005**
(21) Anmeldenummer: 01120011.0
(22) Anmeldetag: 20.08.2001
(51) Int. Cl.: F23C 7/00, F23D 11/40, F23D 17/00, F23D 14/74

(54) **Verfahren zur Erhöhung der strömungsmechanischen Stabilität eines Vormischbrenners sowie Vormischbrenner zur Durchführung des Verfahrens**
Process for increasing the fluidic stability of a premix-burner as well as premix-burner for carrying out said process
Procédé pour accroître la stabilité fluidique d'un brûleur de prémélange ainsi que brûleur de prémélange pour mettre en oeuvre le procédé

(30) Priorität: 21.08.2000 DE 10040869
(43) Veröffentlichungstag der Anmeldung: 27.02.2002
(73) Patentinhaber: Alstom Technology Ltd, 5400 Baden (CH)
(72) Erfinder: Gutmark, Ephraim, Cincinnati, OH 70810 (US); Paschereit, Christian Oliver, Dr., 5400 Baden (CH); Weisenstein, Wolfgang, 5453 Remetschwil (CH)

(56) Entgegenhaltungen:
- EP-A- 0 845 634
- EP-A- 0 985 876
- US-A- 2 260 062
- US-A- 5 638 682
- US-A- 5 735 687
- US-A- 6 038 861
- US-H- H1 008

## Beschreibung

Die Erfindung bezieht sich auf ein Verfahren zur strömungsmechanischen Stabilisierung eines Vormischbrenners, in den ein Verbrennungsluftstrom tangential in einen Brennerinnenraum eingeleitet wird, sich unter Ausbildung einer koaxial orientierten Drallströmung mit einem eingedüsten gasförmigen und/oder flüssigen Brennstoff vermischt und an einem Brenneraustritt eine Rückströmzone induziert, welche im Betrieb des Brenners zur Stabilisierung der Flamme dient. Des weiteren bezieht sich die Erfindung auf einen Vormischbrenner zur Durchführung des Verfahrens.
Ein bevorzugtes Anwendungsgebiet der Erfindung ist der Betrieb einer Gasturbinenanlage.

### Stand der Technik

Aus EP 0 321 809 und EP 0 780 629 sind Vormischbrenner der hier diskutierten Art bekannt. Derartige Brenner, die sich durch sehr niedrige Schadstoffemissionen auszeichnen, werden weit verbreitet in Brennkammern von Gasturbinenanlagen zur Heissgaserzeugung eingesetzt.

Beim Betrieb von Gasturbinenanlagen treten in den Brennkammern häufig thermoakustische Schwingungen auf. Am Brenner entstehende strömungsmechanische Instabilitätswellen führen zur Ausbildung von Strömungswirbeln, die den gesamten Verbrennungsvorgang stark beeinflussen und zu unerwünschten periodischen Wärmefreisetzungen innerhalb der Brennkammer führen, die mit starken Druckschwankungen verbunden sind. Mit den hohen Druckschwankungen sind hohe Schwingungsamplituden verknüpft, die zu unerwünschten Effekten, wie etwa zu einer hohen mechanischen Belastung des Brennkammergehäuses, einer erhöhten NOₓ-Emission durch eine inhomogene Verbrennung und sogar zu einem Erlöschen der Flamme innerhalb der Brennkammer führen können.

Thermoakustische Schwingungen beruhen zumindest teilweise auf Strömungsinstabilitäten der Brennerströmung, die sich in kohärenten Strömungsstrukturen äußern, und die die Mischungsvorgänge zwischen Luft und Brennstoff beeinflussen. Bei herkömmlichen Brennkammern wird Kühlluft in Art eines Kühlluftfilms über die Brennkammerwände geleitet. Neben dem Kühleffekt wirkt der Kühlluftfilm auch schalldämpfend und trägt zur Verminderung von thermoakustischen Schwingungen bei. In modernen Gasturbinenbrennkammern mit hohen Wirkungsgraden, niedrigen Emissionen und einer konstanten Temperaturverteilung am Turbineneintritt ist der Kühlluftstrom in die Brennkammer deutlich reduziert, und nahezu die gesamte Luft wird durch den Brenner geleitet. Jedoch reduziert sich damit zugleich auch der schalldämpfende Kühlluftfilm, wodurch die schalldämpfende Wirkung herabgesetzt wird und die mit den unerwünschten Schwingungen verbundenen Probleme wieder verstärkt auftreten.

Eine Möglichkeit der Schalldämpfung besteht im Ankoppeln so genannter Helmholtz-Dämpfer im Bereich der Brennkammer oder der Kühlluftzufuhr. Jedoch ist bei modernen Brennkammerkonstruktionen das Vorsehen derartiger Helmholtz-Dämpfer aufgrund enger Platzverhältnisse mit großen Schwierigkeiten verbunden.

Daneben ist bekannt, dass den im Brenner auftretenden strömungsmechanischen Instabilitäten und den damit verbundenen Druckschwankungen dadurch entgegengetreten werden kann, indem die Brennstoffflamme durch zusätzliche Eindüsung von Brennstoff stabilisiert werden kann. Eine derartige Eindüsung von zusätzlichem Brennstoff erfolgt über die Kopfstufe des Brenners, in der eine auf der Brennerachse liegende Düse für die Pilot-Brennstoffgaszuführung vorgesehen ist, was jedoch zu einer Anfettung der zentralen Flammstabilisierungszone führt. Diese Methode der Verminderung von thermoakustischen Schwingungsamplituden ist jedoch mit dem Nachteil verbunden, dass die Eindüsung von Brennstoff an der Kopfstufe mit einer Erhöhung der Emission von NOₓ einhergehen kann.

Nähere Untersuchungen zur Ausbildung thermoakustischer Schwingungen haben gezeigt, dass derartig unerwünschte kohärente Strukturen bei Mischvorgängen entstehen. Von besonderer Bedeutung sind hierbei die sich zwischen zwei mischenden Strömungen ausbildenden Scherschichten, die innerhalb der kohärente Strukturen gebildet werden. Nähere Ausführungen hierzu sind folgenden Druckschriften zu entnehmen: Oster & Wygnanski 1982, "The forced mixing layer between parallel streams", Journal of Fluid mechanics, Vol. 123, 91-130; Paschereit et al. 1995, "Experimental investigation of subharmonic resonance in an axisymmetric jet", Journal of Fluid Mechanics, Vol. 283, 365-407).

Wie aus den vorstehenden Berichten hervorgeht, ist es möglich, die sich innerhalb der Scherschichten ausbildenden kohärenten Strukturen durch gezieltes Einbringen einer akustischen Anregung derart zu beeinflussen, dass Ihre Entstehung verhindert wird. Eine weitere Methode ist das Einbringen eines akustischen Gegenschallfeldes, so dass das vorhandene unerwünschte Schallfeld durch ein gezielt eingebrachtes, phasenverschobenes Schallfeld regelrecht ausgelöscht wird. Diese Antischall-Technik benötigt jedoch verhältnismäßig viel Energie, die entweder extern dem Brennersystem zur Verfügung gestellt werden muss oder die dem gesamten System an einer anderen Stelle abzuzweigen ist, was jedoch zu einer, wenn auch geringen, aber dennoch vorhandenen Wirkungsgradeinbuße führt.

Neben den vorstehend genannten aktiven Möglichkeiten zur gezielten Einflußnahme zur Reduzierung sich im Inneren von Brennern ausbildenden kohärenten Strukturen kann alternativ auch mit passiven Maßnahmen derartigen Störungen in der Brennerströmung entgegengetreten werden. Passive Maßnahmen, das sind vorwiegend konstruktive Gestaltungsmerkmale der Brenner, die den Betriebsbereich eines Brenners in Bezug auf Pulsationen und Emissionen erweitern, sind besonders attraktiv, da sie, einmal installiert, keiner weiteren Wartung bedürfen. Eine solche Massnahmee kann in einer Störung der Axialsymmetrie des Brenners bestehen. So offenbart EP 0 985 876 eine Weiterentwicklung eines Vormischbrenners gemäss EP 0 321 809, welche sich dadurch auszeichnet, dass die die Vormischstrecke bildenden Teilkörper einen nichtkreisförmigen Querschnitt aufweisen.

### Darstellung der Erfindung

Der Erfindung liegt die Aufgabe zugrunde, ein Verfahren zur Erhöhung der strömungsmechanischen Stabilität eines Vormischbrenners bereitzustellen, welches die unerwünschten Strömungswirbel, die sich als kohärente Druckschwankungsstrukturen ausbilden, effizient und ohne zusätzlichen Energieaufwand unterdrückt. Die hierzu notwendigen Maßnahmen an einem Vormischbrenner sollen einen geringen konstruktiven Aufwand verursachen und kostengünstig in ihrer Realisierung sein. Die eingesetzten Maßnahmen sollen überdies vollständig wartungsfrei sein.

Erfindungsgemäss wird die Aufgabe durch ein Verfahren zur Erhöhung der strömungsmechanischen Stabilität eines Vormischbrenners sowie durch einen Vormischbrenner der in den unabhängigen Ansprüchen genannten Art gelöst.
Den Erfindungsgedanken vorteilhaft weiterbildende Merkmale sind Gegenstand der abhängigen Ansprüche.

Das erfindungsgemässe Verfahren basiert auf dem Grundgedanken, zur strömungsmechanischen Stabilisierung eines Vormischbrenners, in den mindestens ein Verbrennungsluftstrom tangential in einen Brennerhohlraum eingeleitet wird und sich unter Ausbildung einer koaxial zur Brennerachse orientierten Drallströmung mit einem eingedüsten gasförmigen und/oder flüssigen Brennstoff vermischt und an einem Querschnittssprung an der Brennermündung eine Rückströmzone induziert, welche im Betrieb des Brenners zur Stabilisierung der Flamme dient, die Drallströmung innerhalb des Brennerhohlraums in Richtung auf die Brennermündung auf mindestens einem Umfangsabschnitt zunehmend radial zu deformieren und in einem nichtrotationssymmetrischen Strömungsquerschnitt in den Brennraum eintreten zu lassen, wobei diese Deformation zu Lasten des freien Strömungsquerschnitts des Brennerhohlraums erzeugt wird.

Die Ausbildung kohärenter Wirbelstrukturen wird durch eine von der Rotationssymmetrie abweichende Formgebung des Strömungsquerschnitts im Brennerhohlraum und beim Eintritt in den Brennraum gestört. In bestimmten Betriebspunkten ist bei Vormischbrennern nach dem Stand der Technik der Zeitverzug des Brennstoffs vom Eindüsungsort bis zur Flamme konstant. Aus der erfindungsgemässen Deformation des Strömungsquerschnitts resultiert eine breite Verteilung der Verzugszeit. Durch die Verhinderung der Entstehung von Wirbelstrukturen am Brenneraustritt und einen verschmierten Zeitverzug wird auch eine periodische Wärmefreisetzung unterdrückt, die ihrerseits für das Auftreten thermoakustischer Schwingungen verantwortlich ist. Indem die Deformation der Drallströmung durch einengende Abschnitte der Hohlraumkontur erzwungen wird, wie an anderer Stelle noch zu erläutern sein wird, kommt es darüber hinaus zu einer Beschleunigung der Strömung, die sich stabilisierend auf die Rückströmzone auswirkt.

Ein Vormischbrenner gemäss der Erfindung geht aus von einem Vormischbrenner zum Einsatz in einem Wärmeerzeuger, im wesentlichen bestehend aus einem Drallerzeuger mit Mitteln zum tangentialen Einbringen eines Verbrennungsluftstroms in einen Hohlraum des Drallerzeugers sowie Mitteln zum Einbringen von wenigstens einem gasförmigen und/oder flüssigen Brennstoff in den Verbrennungsluftstrom unter Ausbildung einer Drallströmung mit einer axialen Bewegungskomponente hin zur Brennermündung, an der die Drallströmung unter Induzierung einer Rückströmzone aufplatzt. Ein gattungsbildender Brenner, basierend auf mindestens zwei hohlen, in Strömungsrichtung der Heißgase ineinandergeschachtelten sich konisch erweiternden Teilkörpern, deren Mittelachsen zueinander versetzt verlaufen, ist in EP 0321809 beschrieben. Derartige, auch als Kegelbrenner oder Doppelkegelbrenner bezeichnete Brennertypen, weisen an ihrem Brenneraustritt eine Abrisskante auf, deren Kantenverlauf aus zwei zueinander versetzten Halbkreisen besteht, deren geschlossener Kantenverlauf jedoch nahezu kreisrund und somit annähernd rotationssymmetrisch zur Brennerachse ausgebildet ist. Das sich im Brennerhohlraum ausbildende Brennstoff-/Luftgemisch breitet sich in Form einer rotationssymmetrischen Drallströmung mit einer axialen Komponente zur Brennermündung hin aus, mit all ihren bekannten Nachteilen bezüglich der Bildung kohärenter Strukturen und den damit verbundenen thermoakustischen Druckschwankungen.

Sorgt man hingegen dafür, dass gezielte radiale Deformationen in den Strömungsfluß des Brennstoff-/Luftgemischs eingebracht werden, so dass sich der Strömungsquerschnitt von dem einer rotationssymmetrischen Strömung unterscheidet, so kann auf diese Weise der Ausbildung kohärenter Strukturen und einem konstanten Zeitverzug des Brennstoffswirksam begegnet werden.

Eine derartige Einflußnahme auf die Strömungsgeometrie kann durch mindestens einen Abschnitt der Hohlraumwandung erfolgen, welcher Wandabschnitt in einem stromabwärtigen Endbereich des Brennerhohlraums eine geringere Steigung besitzt als in einem stromaufwärtigen Bereich. Dieser mindestens eine Abschnitt führt damit gegenüber jenen Wandabschnitten auf gleicher Achshöhe, die diese Eigenschaft nicht besitzen, zu einer radialen Abweichung von der Kreisform in Richtung auf die Brennerachse. Jedwede von der Kreisform abweichende Teilkonturen im Brennerhohlraum und an der Austrittskante, bspw. geradlinige oder asphärisch gekrümmte Wandabschnitte über den Umfang, tragen zur Reduzierung von Strömungswirbeln bei.

Als grundsätzliche Auslegungsregel für die Ausgestaltung der Brenneraustrittskante ist zu beachten, daß die geometrische Abweichung von einer runden Geometrie zumindest so groß zu wählen ist, daß die sich ergebende Distanz zwischen beiden Geometrien größer als die Grenzschichtdicke der Strömung ist, die durch die Austrittsgeometrie hindurchströmt.

### Kurze Beschreibung der Erfindung

Die Erfindung wird nachstehend anhand von Ausführungsbeispielen unter Bezugnahme auf die Zeichnung exemplarisch dargestellt. Es zeigen:
- Fig. 1a: perspektivische Darstellung eines Vormischbrenners nach dem Stand der Technik, von dem die Erfindung ausgeht
- Fig.1b Fig. 2a-d: weitere Darstellung eines solchen Brenners in vereinfachter Form stark schematisierte Wiedergabe des Erfindungsgedankens anhand verschiedener Formen von Drallerzeugern
- Fig. 3: eine Ausführungsform eines erfindungsgemäss abgeänderten Brenners
- Fig. 4-7: alternative Ausführungsformen der Erfindung
- Fig. 8: Darstellung der Unterdrückung von Verbrennungsschwingungen durch Unterdrückung von Strömungswirbeln in einem Brenner.

### Wege zur Ausführung der Erfindung, gewerbliche Verwendbarkeit

Die Fig. 1a und 1b geben in stark schematisierter Form Aufbau und Wirkungsweise eines Vormischbrenners wieder, wie er Ausgangspunkt der hier vorgestellten Erfindung ist.
Der Vormischbrenner besteht aus aus zwei hohlen sich konisch erweiternden Teilkörpern (1) und (2), die derart achsparallel und zueinander versetzt angeordnet sind, dass sie in zwei spiegelbildlich gegenüberliegenden Überlappungsbereichen tangentiale Spalte (3) bilden. Obgleich in den Figuren 1a und 1b zwei sich konisch erweiternde Teilkörper (1) und (2) beispielhaft dargestellt sind, sind indes auch andere Konfigurationen denkbar. So sind diese Brenner weder auf die Anordnung von zwei Teilkörpern (1) und (2) beschränkt, noch ist deren konische Konfiguration zwingend erforderlich. Dies ist dem Fachmann geläufig. Die aus der Versetzung der Längsachsen resultierenden Spalte (3) dienen als Eintrittskanäle, durch die im Brennerbetrieb die Verbrennungsluft (5) tangential in den Brennerhohlraum (6) einströmt. Entlang der tangentialen Eintrittskanäle (3) befinden sich Eindüsungsöffnungen (7), durch welche ein vorzugsweise gasförmiger Brennstoff in die vorbeiströmende Verbrennungsluft (5) eingedüst wird. Im Interesse einer guten Durchmischung erfolgt die Brennstoffeindüsung vorzugsweise innerhalb der Spalte (3) unmittelbar vor Eintritt in den Brennerhohlraum (6). In dem Anfangsbereich des Brenners, der auch zylindrisch ausgebildet sein kann (nicht dargestellt), ist eine zentrale Düse (8) zur Zerstäubung eines flüssigen Brennstoffes vorgesehen, deren Kapazität und Betriebsart sich nach den Brennerparametern richten. Der flüssige Brennstoff tritt in einem spitzen Winkel aus der Düse (8) aus und bildet in dem Brennerhohlraum (6) ein kegelförmiges Brennstoffprofil, das von der tangential eintretenden und in eine Drallströmung (9) übergehenden Verbrennungsluft (5) umschlossen und fortlaufend zu einem Gemisch abgebaut wird, welcher Vorgang durch vorgewärmte Verbrennungsluft oder Zumischung von rückgeführtem Abgas unterstützt werden kann. Es ist alternativ auch möglich, die Düse (8) mit gasförmigem Brennstoff zu beaufschlagen. Brennraumseitig besitzt der Vormischbrenner eine als Verankerung der Teilkörper (1) und (2) fungierende Frontplatte (10), welche eine Anzahl von Bohrungen (11) zur Lufteinbringung in den Brennraum (12) aufweist. Das in einer Drallströmung (9) den Brennerhohlraum (6) durchquerende Brennstoff-/Luftgemisch erreicht am stromabwärtigen Ende der Vormischstrecke (13) an der Brennermündung (14) die optimale Brennstoffkonzentration über den Querschnitt. Beim Austritt aus dem Brenner platzt die Drallströmung (9) auf unter Ausbildung einer Rückströmzone (15) mit einem gegenüber der dort wirkenden Flammenfront (17) stabilisierenden Effekt. Diese aerodynamische Flammenstabilisierung übernimmt quasi die Funktion eines Flammenhalters. Das gefürchtete Versagen mechanischer Flammenhalter aufgrund von Überhitzung mit eventuell nachfolgenden schwerwiegenden Havarien an Maschinensätzen ist somit ausgeschlossen. Weiterhin verliert die Flamme ausser durch Strahlung keine Wärme an kalte Wände. Dies trägt zusätzlich zur Vergleichmässigung der Flammentemperatur und damit zu geringen Schadstoffemissionen und guter Verbrennungsstabilität bei.
Erfindungsgemäss werden nun Massnahmen vorgesehen, die Drallströmung (9) innerhalb der Vormischstrecke (13) zunehmend radial zu deformieren. Vorzugsweise soll diese Deformation symmetrisch erfolgen. Dies ist indes nicht zwingend. Dabei ist es ein wesentliches Kennzeichen, diese Deformation zu Lasten des freien Strömungsquerschnitts (18) zu erzielen. Die Wand (21) des Hohlraums (6) weist in einem stromabwärtigen Bereich (20) wenigstens einen Abschnitt (22) auf, der gegenüber einem stromaufwärtigen Bereich (19) eine geringere Steigung, bezogen auf die Brennerachse (4), besitzt. Das heisst, die über den Querschnitt betrachtet annähernd kreisrunde Kontur (21) des Brennerhohlraums (6) weist, verteilt über den Umfang, vom Kreisrund der Hohlraumkontur (21) in Richtung auf die Mittelachse (4) abweichende, also den Hohlraum (6) einengende Abschnitte (22) auf, wie in Fig.2a - 2d im Längsschnitt schematisch wiedergegeben. Es hat sich nämlich in diesem Zusammenhang als vorteilhaft erwiesen, die Deformation der Strömung gleichzeitig mit einer Beschleunigung der Strömung einhergehen zu lassen. Diese Massnahme wirkt sich besonders günstig auf die Stabilität des Brenners aus. So wirkt sich zum einen die von der Rotationssymmetrie abweichende Querschnittsform der aus dem Brenner austretenden Strömung (9) störend auf die Bildung kohärenter Wirbelstrukturen aus und hemmt damit letztlich die Entstehung thermoakustischer Schwingungen. Zum anderen führt die aus der absoluten oder relativen Verengung des Strömungsquerschnitts (18) resultierende Beschleunigung der Drallströmung (9) am Brenneraustritt (14) zu einer Stabilisierung der Rückströmzone (15), wodurch Fluktuationen der Rückströmzone (15), die damit verbundene periodische Wärmefreisetzung und damit wiederum die Entstehung thermoakustischer Schwingungen gehemmt werden. Aus der Kombination dieser gleichwirkenden Effekte resultieren Synergieeffekte, die es in besonders vorteilhafter Weise gestatten, mit einem sehr geringen technischen Aufwand die strömungsmechanische Stabilität eines Vormischbrenners zu erhöhen. Die Fig.2a - 2d sollen den Erfindungsgedanken anhand stark schematisierter Darstellungen erläutern. Fig.2a zeigt eine bekannte Drallerzeugergeometrie, mit der die Erfindung in günstiger Weise verwirklicht werden kann, wobei- wie an anderer Stelle erwähnt - die konische Konfiguration des Drallerzeugers (13) indes nicht zwingend ist.
Die Fig.2b - 2d versinnbildlichen den Erfindungsgedanken, der darin besteht, zum Zwecke der Deformation des Strömungsprofils die Wandung (21) des Brennerhohlraums (6) in mindestens einem Umfangsabschnitt (22) zu Lasten des freien Strömungsquerschnitts (18) in Richtung auf die Brennerachse (4) abzuwinkeln. Dies kann symmetrisch oder asymmetrisch durch mindestens einen solchen den Strömungsquerschnitt einengenden Abschnitt (22) erfolgen. In einem stromabwärtigen Bereich (20) des Hohlraums (6), welcher Bereich (20) beispielsweise bei ²/₃ der axialen Länge einsetzen kann, knickt in wenigstens einem Umfangsabschnitt (22) die Hohlraumwandung (21) in einem Winkel im Bereich von 2° bis 45°, insbesondere 5° bis 15°, in Richtung auf die Brennerachse (4) ab. Aus diesen schematischen Darstellungen erschliesst sich dem Fachmann gleichzeitig ein weiterer Vorteil der Erfindung, nämlich die mit geringem Aufwand mögliche Nachrüstbarkeit vorhandener Brenner. Die den Strömungsquerschnitt (18) einengenden Abschnitte (22) können durch nachträglich aufgebrachte strömungsleitende Einbauten (28) realisiert werden. Die Figuren 3 bis 7 zeigen Ausführungsformen von gemäss der Erfindung gestalteten Brennern.
Fig.3 gibt eine bevorzugte Variante der Erfindung wieder, nach der die Brennermündung (14) eine vieleckige Austrittskontur (16) besitzt. Wie aus den schematischen Darstellungen der Fig.2 am deutlichsten hervorgeht, wird die sich konisch erweiternde Kontur (23) des Brennerhohlraums (6) in einem stromabwärtigen Endbereich (20) abgebrochen und mit einer gegenüber dem vorhergehenden Bereich (19) geringeren Steigung im Verhältnis zur Längsachse (4) fortgeführt. Der Begriff verringerte Steigung soll auch einen Verlauf parallel zur Längsachse (4) oder einen konvergenten Verlauf umfassen, wie aus den Figuren 2 ersichtlich. Zur Realisierung dieser Anregung bietet sich dem Fachmann eine Vielzahl von Massnahmen an. Nach einer bevorzugten Ausführungsform werden in die schalenförmigen Teilkörper (1) und (2) nach dem Stand der Technik ausgebildeter Brenner entsprechend ausgeformte Platten (28) eingeschweisst, die - planimetrisch betrachtet - Sehnen darstellen, die Kreissegmente aus dem freien Strömungsquerschnitt (18) des Brennerhohlraums (6) herausschneiden. Je Teilkörper (1) oder (2) werden vorzugsweise eine bis vier solcher Platten (28) auf die Innenwandung (21) aufgeschweisst. Bei neuen Brennern erfolgt die Formgebung der Wandkontur im Herstellungsprozess.
Nach einer anderen aus Fig.4 in Verbindung mit Fig.2c ersichtlichen Ausführungsform ist der Brenner in einem stromaufwärtigen Bereich (19) in an sich bekannter Weise aus zwei versetzt ineinandergeschachtelten Teilkörpern (1) und (2) von im wesentlichen kreisförmigem Querschnitt ausgebildet. In einem Übergangsbereich auf etwa ²/₃ der axialen Länge geht die Innenwand (21) aus ihrer im wesentlichen kreisförmigen Kontur in eine vieleckige über, die sich im weiteren Verlauf zur Brennermündung (14) hin zunehmend ausprägt. Diese den Strömungsquerschnitt (18) sehnenartig einengenden Abschnitte (22) der Hohlraumwandung (21) besitzen eine gegenüber den stromaufwärtigen Bereichen (19) der Hohlraumwandung (6) geringere Divergenz in Relation zur Längsachse (4). Der Begriff geringere Divergenz soll dabei auch die Möglichkeit eines parallelen oder konvergenten Verlaufs zur Längsachse (4) mit einschliessen. In Betrachtung des Querschnitts weisen die einengenden Abschnitte (22) in der Regel eine geradlinige Kontur auf. Ein leicht konvexer oder konkaver Verlauf ist indes ebenfalls möglich. Ein konvexer Verlauf ist insbesondere im Falle der Anordnung einer geringen Anzahl oder lediglich eines oder zweier solcher Abschnitte (22) vorteilhaft.
Eine weitere, nicht in einer Figur gezeigte Ausführungsform besteht darin, den Brennerhohlraum (6) auch in seinem stromaufwärtigen Bereich (19) nicht mit einem kreisförmigen Querschnitt auszustatten, sondern den Brenner mit einem durchgehend nicht-rotationssymmetrisch konturierten Hohlraum (6) auszurüsten. Diese Ausführungsform bietet sich insbesondere für vieleckige Konturen (23) des Hohlraumquerschnitts (18) an.
Es ist aus dem Stand der Technik an sich bekannt, Brenner, so wie sie vorstehend definiert sind, zum Zwecke einer verbesserten Durchmischung und Flammenpositionierung bei schwierigen Brennstoffen mit Düsen (24) oder Mischrohren (25) auszurüsten, die dem Drallerzeuger (13) nachgeschaltet sind. Auch für derartige Brennervarianten ist die Erfindung geeignet, durch Störung der Strömungsinstabilitäten und Erzeugung eines verschmierten Zeitverzugs des Brennstoffs vom Eindüsungsort bis zur Flamme die strömungsmechanische Stabilität solcher Brenner zu erhöhen.
Die Fig.5 und 6 geben einen Vormischbrenner wieder, bestehend aus einem Drallerzeuger (13) für einen Verbrennungsluftstrom (5) und Mitteln zur Eindüsung mindestens eines Brennstoffs (7) und/oder (8), wobei stromab des Drallerzeugers (13) eine Mischstrecke (25) angeordnet ist. In das die Mischstrecke (25) umgrenzende Gehäuse (26) können in gleichmässiger Umfangsverteilung spitz zur Längsachse (4) verlaufende Einlassöffnungen (27) zum Eindüsen einer zusätzlichen Verbrennungsluftmenge angeordnet sein. Vorzugsweise in einem Bereich stromab der Einlassöffnungen (27) wird der rotationssymmetrische Strömungsquerschnitt der Mischstrecke (25) durch den freien Querschnitt (29) verengende Abschnitte (22) abgelenkt und radial deformiert. Die Austrittsöffnung (16) nimmt eine vieleckige Querschnittsform ein, zusammengesetzt aus einer Mehrzahl geradliniger Abschnitte (22). Vielversprechend sind Austrittskonturen (16) in Form eines regelmässigen oder unregelmässigen Vielecks (Fig.5). Die einzelnen geradlinigen Abschnitte (22) der Austrittskante (27) umspannen die Austrittsöffnung (16) des Brenners. Indes ist diese Geradlinigkeit, wie an anderer Stelle bereits erwähnt, nicht zwingend, und diese Abschnitte (22) können auch konvex oder konkav ausgebildet sein. Fig.6 deutet einen konvex ausgeformten Wandabschnitt (22) in asymmetrischer Anordnung an.
Fig.7 schliesslich zeigt eine Ausführungsvariante mit einem zylindrischen oder konvergenten Düsenabschnitt (24) am stromabwärtigen Brennerende. Nach dem Stand der Technik dienen diese nachgeschalteten Düsen (24) vorrangig einer Beschleunigung der Strömung am Brenneraustritt und damit einer Stabilisierung der Rückströmzone (15). Nach einer Ausführungsform der Erfindung wird diese wünschenswerte Beschleunigung durch eine in Strömungsrichtung einsetzende und zunehmende Querschnittsverringerung dergestalt erreicht, dass dieser Düsenabschnitt (24) in Strömungsrichtung aus einer im wesentlichen kreisförmigen Querschnittsform auf eine andere Querschnittsform eingeengt wird, beispielsweise die eines regelmässigen oder unregelmässigen Vielecks oder eines Ovals.

In Figur 8 ist ein Diagramm dargestellt, das entlang der Abszisse die Verbrennungsleistung des Brenners gemäß Figur 3 aufgetragen zeigt und entlang der Ordinate eine Skalierung, die die Ausbildung von thermoakustischen Schwingungen, die als Folge kohärenter Strukturen innerhalb des Strömungsflusses im Brenner entstehen, quantifiziert. Betrachtet werden thermoakustische Schwingungen im 100 Hz-Bereich. Vergleicht man einen Brenner mit konventionellem Brenneraustritt gemäss Ausführungsform in Fig.1 (siehe Linienzug mit Quadraten durchsetzt) mit einem erfindungsgemäß ausgebildeten Brenneraustritt gemäß Ausführungsform in Fig.3 (siehe Linienzug mit Kreisen durchsetzt), so fällt deutlich auf, dass im letzteren Fall ein erheblich geringerer Anteil thermoakustischer Schwingungen entsteht.

### Bezugszeichenliste

- 1: Teilkörper
- 2: Teilkörper
- 3: tangentialer Verbrennungslufteintrittskanal
- 4: Brennerachse
- 5: Verbrennungsluft
- 6: Brennerhohlraum
- 7: Eindüsungsöffnungen für Brennstoff
- 8: zentrale Brennstoffdüse
- 9: Drallströmung
- 10: Frontplatte
- 11: Kühlluftbohrungen
- 12: Brennraum
- 13: Drallerzeuger, Vormischstrecke
- 14: Brennermündung
- 15: Rückströmzone
- 16: Austrittsquerschnitt in den Brennraum
- 17: Flammenfront
- 18: Strömungsquerschnitt des Brennerhohlraums
- 19: stromaufwärtiger Bereich des Brennerhohlraums
- 20: stromabwärtiger Bereich des Brennerhohlraums
- 21: Wand des Brennerhohlraums
- 22: Wandabschnitt
- 23: Innenkontur des Brennerhohlraums
- 24: Brennerdüse
- 25: Mischstrecke
- 26: Mischstreckengehäuse
- 27: Austrittskante
- 28: Einbauten
- 29: Strömungsquerschnitt in der Mischstrecke
- 30: Wand der Mischstrecke
- 31: stromaufwärtiger Bereich der Mischstrecke
- 32: stromabwärtiger Bereich der Mischstrecke
- 33: Strömungsquerschnitt der Brennerdüse
- 34: Wand der Düse
- 35: stromaufwärtiger Bereich der Düse
- 36: stromabwärtiger Bereich der Düse

## Patentansprüche

1. Verfahren zur strömungsmechanischen Stabilisierung eines Vormischbrenners, in den mindestens ein Verbrennungsluftstrom tangential in einen Brennerhohlraum eingeleitet wird und sich unter Ausbildung einer koaxial zur Brennerachse orientierten Drallströmung mit einem eingedüsten gasförmigen und/oder flüssigen Brennstoff vermischt und an einem Querschnittssprung an der Brennermündung eine Rückströmzone induziert, welche im Betrieb des Brenners zur Stabilisierung der Flamme dient, **dadurch gekennzeichnet, dass** die Drallströmung innerhalb des Brennerhohlraums in Richtung auf die Brennermündung zunehmend deformiert wird und in einem nicht-rotationssymmetrischen Strömungsquerschnitt in den Brennraum eintritt, wobei diese Deformation zu Lasten des freien Strömungsquerschnitts erzeugt wird.

2. Verfahren nach Anspruch 1, **dadurch gekennzeichnet, dass** die Deformation der Drallströmung mit einer Erhöhung der Strömungsgeschwindigkeit einhergeht.

3. Verfahren nach Anspruch 2, **dadurch gekennzeichnet, dass** die Deformation mit einer Verringerung des freien Strömungsquerschnitts des Brennerhohlraums einhergeht.

4. Verfahren nach Anspruch 1, **dadurch gekennzeichnet, dass** die Deformation in der Weise erreicht wird, dass mindestens ein Umfangsabschnitt der Hohlraumwand in einem stromabwärtigen Bereich des Brennerhohlraums eine geringere Steigung aufweist als in einem stromaufwärtigen Bereich.

5. Verfahren nach Anspruch 1, **dadurch gekennzeichnet, dass** das deformierte Strömungsprofil in Relation zu mindestens einer Achse symmetrisch ist.

6. Verfahren nach Anspruch 4, **dadurch gekennzeichnet, dass** das Strömungsprofil die Kontur eines Vielecks annimmt.

7. Verfahren nach Anspruch 1, **dadurch gekennzeichnet, dass** es zum Betrieb mager vorgemischter Brenner einer Gasturbinenanlage angewendet wird.

8. Vormischbrenner zum Einsatz in einem Wärmeerzeuger, im wesentlichen bestehend aus einem Drallerzeuger (13) mit Mitteln (3) zum tangentialen Einbringen eines Verbrennungsluftstroms (5) in einen Hohlraum (6) des Drallerzeugers (13) sowie Mitteln (7;8) zum Einbringen von wenigstens einem gasförmigen und/oder flüssigen Brennstoff in den Verbrennungsluftstrom (5) unter Ausbildung einer Drallströmung (9) mit einer axialen Bewegungskomponente hin zur Brennermündung (14), **dadurch gekennzeichnet, dass** die Hohlraumkontur (21) in Strömungsrichtung von einer weitgehend rotationssymmetrischen in eine nicht-rotationssymmetrische Querschnittsform übergeht, indem über den Umfang betrachtet mindestens ein Abschnitt (22) der Hohlraumwandung (21) in einem stromabwärtigen Endbereich (20) gegenüber einem stromaufwärtigen Bereich (19) zu Lasten des freien Querschnitts eine geringere Steigung in Relation zur Brennerlängsachse (4) einnimmt.

9. Vormischbrenner nach Anspruch 8, umfassend mindestens zwei hohle, sich konisch erweiternde, koaxial zur Längsachse (4) ineinandergeschachtelte Teilkörper (1) und (2), deren Mittelachsen zueinander versetzt verlaufen und deren Wandungen (21) in einem Überlappungsbereich tangentiale Eintrittskanäle (3) für Verbrennungsluft (5) bilden, und wenigstens eine Brennstoffdüse (8) innerhalb des von den Teilkörpern (1) und (2) gebildeten Hohlraums (6), **dadurch gekennzeichnet, dass** die strömungsbegrenzende Wand (21) mindestens eines der Teilkörper (1) oder (2) in einem stromabwärtigen Endbereich (20) mindestens einen Umfangsabschnitt (22) besitzt, welcher gegenüber einem stromaufwärtigen Bereich (19) eine geringere Steigung in Relation zur Brennerlängsachse (4) aufweist.

10. Vormischbrenner nach Anspruch 8 oder 9, **dadurch gekennzeichnet, dass** über den Umfang verteilt eine Mehrzahl, vorzugsweise zwei bis acht, solcher Abschnitte (22) existieren.

11. Vormischbrenner nach Anspruch 10, **dadurch gekennzeichnet, dass** der Brenner in einem Endbereich (20) einschliesslich der Brennermündung (14) eine vieleckige Kontur aufweist.

12. Vormischbrenner nach Anspruch 11, **dadurch gekennzeichnet, dass** der Brenner die Kontur eines regelmässigen Vielecks aufweist.

13. Vormischbrenner nach Anspruch 11, **dadurch gekennzeichnet, dass** der Brenner die Kontur eines unregelmässigen Vielecks aufweist.

14. Vormischbrenner nach Anspruch 9, **dadurch gekennzeichnet, dass** zumindest einer der Teilkörper (1) oder (2) einen konvexen, vom Kreisrund abweichenden Austrittsquerschnitt (16) begrenzt.

15. Vormischbrenner nach Anspruch 14, **gekennzeichnet durch** einen wenigstens annähernd symmetrischen Austrittsquerschnitt (16).

16. Vormischbrenner nach Anspruch 8, **dadurch gekennzeichnet, dass** die strömungsbegrenzende Wand (21) des Brennerhohlraums (6) zwischen dem stromaufwärtigen Bereich (19) und dem stromabwärtigen Endbereich (20) stetig oder in einer oder mehreren Stufen von einer Steigung zur anderen übergeht.

17. Vormischbrenner nach Anspruch 8, **dadurch gekennzeichnet, dass** der stromabwärtige Endbereich (20) etwa das letzte Drittel der Länge des Brennerhohlraums (6) umfasst.

18. Vormischbrenner nach Anspruch 8, **dadurch gekennzeichnet, dass** in einem stromabwärtigen Bereich (20) innerhalb des Brennerhohlraums (6) auf die Wandung (21) den freien Strömungsquerschnitt (18) begrenzende Platten (28) aufgeschweisst oder in einer anderen geeigneten Weise befestigt sind.

19. Vormischbrenner nach Anspruch 8, umfassend einen Drallerzeuger (13) mit Mitteln (3) zum tangentialen Einbringen eines Verbrennungsluftstroms (5) in einen Hohlraum (6) des Drallerzeugers (13) sowie Mitteln (7;8) zum Einbringen von wenigstens einem gasförmigen und/oder flüssigen Brennstoff in den Verbrennungstuftstrom (5) unter Ausbildung einer Drallströmung (9) mit einer axialen Bewegungskomponente hin zur Brennermündung (14) und eine Brennerdüse (24) am brennraumseitigen Ende, **dadurch gekennzeichnet, dass** sich der freie Strömungsquerschnitt (33) der Düse (24) in Strömungsrichtung unter gleichzeitigem Übergang von einer weitgehend rotationssymmetrischen in eine nicht-rotationssymmetrische Querschnittsform verringert, indem mindestens ein Umfangsabschnitt (22) der Düsenwandung (34) in einem stromabwärtigen Bereich (36) gegenüber einem stromaufwärtigen Bereich (35) einen geringeren Abstand zur Düsenlängsachse (4) einnimmt.

20. Vormischbrenner, umfassend mindestens zwei hohle, sich konisch erweiternde, koaxial zur Längsachse (4) ineinandergeschachtelte Teilkörper (1) und (2), deren Mittelachsen zueinander versetzt verlaufen und deren Wandungen (21) in einem Überlappungsbereich tangentiale Eintrittskanäle (3) für Verbrennungsluft (5) bilden, und wenigstens eine Brennstoffdüse (8) innerhalb des von den Teilkörpern (1) und (2) gebildeten Hohlraums (6), weiterhin umfassend eine Mischstrecke (25) stromab des von den Teilkörpern (1) und (2) gebildeten Drallerzeugers (13), welche Mischstrecke (25) innerhalb eines ersten Anfangsbereichs in Strömungsrichtung verlaufende Übergangskanäle für die in dem Hohlraum (6) gebildete Drallströmung (9) aufweist und an einer Abrisskante (27) in den Brennraum (12) mündet, **dadurch gekennzeichnet, dass** sich der freie Strömungsquerschnitt (29) der Mischstrecke (25) in Strömungsrichtung unter gleichzeitigem Übergang von einer weitgehend rotationssymmetrischen in eine nicht-rotationssymmetrische Querschnittsform verringert, indem mindestens ein Umfangsabschnitt (22) der die Mischstrecke begrenzenden Wand (30) in einem stromabwärtigen Bereich (32) gegenüber einem stromaufwärtigen Bereich (31) einen geringeren Abstand zur Düsenlängsachse (4) einnimmt.

## Claims

1. Method for increasing the fluidic stability of a premix burner, in which at least one combustion airstream is introduced tangentially into a burner cavity and is mixed with an injected gaseous and/or liquid fuel to form a swirling flow oriented coaxially with the burner axis, inducing a backflow zone, which serves to stabilize the flame when the burner is operating, at a sudden change in the cross section at the burner mouth, **characterized in that** the swirling flow within the burner cavity is increasingly deformed in the direction of the burner mouth and enters the combustion chamber in a cross section of flow that is not rotationally symmetrical, this deformation being produced at the expense of the free cross section of flow.

2. Method according to Claim 1, **characterized in that** the deformation of the swirling flow is associated with an increase in the flow velocity.

3. Method according to Claim 2, **characterized in that** the deformation is associated with a reduction in the free cross section of flow of the burner cavity.

4. Method according to Claim 1, **characterized in that** the deformation is achieved in such a manner that at least one peripheral portion of the cavity wall has a lower pitch in a downstream region of the burner cavity than in an upstream region.

5. Method according to Claim 1, **characterized in that** the deformed flow profile is symmetrical with respect to at least one axis.

6. Method according to Claim 4, **characterized in that** the flow profile adopts the contour of a polygon.

7. Method according to Claim 1, **characterized in that** it is used for the operation of lean premix burners of a gas turbine installation.

8. Premix burner for use in a heat generator, substantially comprising a swirl generator (13) with means (3) for tangentially introducing a combustion airstream (5) into a cavity (6) of the swirl generator (13) and means (7; 8) for introducing at least one gaseous and/or liquid fuel into the combustion airstream (5) to form a swirling flow (9) with an axial movement component towards the burner mouth (14), **characterized in that** the cavity contour (21) in the direction of flow merges from a substantially rotationally symmetrical cross-sectional shape into a cross-sectional shape that is not rotationally symmetrical as a result of at least one portion (22) of the cavity wall (21), as seen over the periphery, adopting a smaller pitch in relation to the burner longitudinal axis (4) in a downstream end region (20) than in an upstream region (19), at the expense of the free cross section.

9. Premix burner according to Claim 8, comprising at least two hollow, conically widening part-bodies, (1) and (2), which are nested inside one another coaxially with respect to the longitudinal axis (4), the centre axes of which run offset with respect to one another and the walls (21) of which, in an overlap region, form tangential inlet passages (3) for combustion air (5), and at least one fuel nozzle (8) within the cavity (6) formed by the part-bodies (1) and (2), **characterized in that** the flow-limiting wall (21) of at least one of the part-bodies (1) or (2), in a downstream end region (20), has at least one peripheral portion (22) which has a lower pitch in relation to the burner longitudinal axis (4) compared to an upstream region (19).

10. Premix burner according to Claim 8 or 9, **characterized in that** a plurality of, preferably two to eight, portions (22) of this type exist over the periphery.

11. Premix burner according to Claim 10, **characterized in that** the burner has a polygonal contour in an end region (20) including the burner mouth (14).

12. Premix burner according to Claim 11, **characterized in that** the burner has the contour of a regular polygon.

13. Premix burner according to Claim 11, **characterized in that** the burner has the contour of an irregular polygon.

14. Premix burner according to Claim 9, **characterized in that** at least one of the part-bodies (1) or (2) has a convex outlet cross section (16) which deviates from the circular.

15. Premix burner according to Claim 14, **characterized by** an at least approximately symmetrical outlet cross section (16).

16. Premix burner according to Claim 8, **characterized in that** the flow-limiting wall (21) of the burner cavity (6) merges continuously or in one or more steps from one pitch to the other between the upstream region (19) and the downstream end region (20).

17. Premix burner according to Claim 8, **characterized in that** the downstream end region (20) comprises approximately the final third of the length of the burner cavity (6).

18. Premix burner according to Claim 8, **characterized in that** plates (28) which limit the free cross section of flow (18) are welded or secured in some other suitable way to the wall (21) in a downstream region (20) within the burner cavity (6).

19. Premix burner according to Claim 8, comprising a swirl generator (13) with means (3) for tangentially introducing a combustion airstream (5) into a cavity (6) of the swirl generator (13) and means (7; 8) for introducing at least one gaseous and/or liquid fuel into the combustion airstream (5) so as to form a swirling flow (9) with an axial movement component towards the burner mouth (14), and a burner nozzle (24) at the combustion chamber end, **characterized in that** the free cross section of flow (33) of the nozzle (24) is reduced in the direction of flow, with a simultaneous transition from a substantially rotationally symmetrical cross-sectional shape into a cross-sectional shape that is not rotationally symmetrical as a result of at least one peripheral portion (22) of the nozzle wall (34) adopting a shorter distance from the nozzle longitudinal axis (4) in a downstream region (36) than in an upstream region (35).

20. Premix burner, comprising at least two hollow, conically widening part-bodies, (1) and (2), which are nested inside one another coaxially to the longitudinal axis (4), the centre axes of which run offset with respect to one another and the walls (21) of which, in an overlap region, form tangential inlet passages (3) for combustion air (5), and at least one fuel nozzle (8) within the cavity (6) formed by the part-bodies (1) and (2), also comprising a mixing section (25) downstream of the swirl generator (13) formed by the part-bodies (1) and (2), which mixing section (25), within a first starting region, has transfer passages, running in the direction of flow, for the swirling flow (9) formed in the cavity (6) and opens out into the combustion chamber (12) at a detachment edge (27), **characterized in that** the free cross section of flow (29) of the mixing section (25) is reduced in the direction of flow, with a simultaneous transition from a substantially rotationally symmetrical cross-sectional shape into a cross-sectional shape that is not rotationally symmetrical as a result of at least one peripheral portion (22) of the wall (30) which delimits the mixing section being at a shorter distance from the nozzle longitudinal axis (4) in a downstream region (32) than in an upstream region (31).

## Revendications

1. Procédé de stabilisation fluidique d'un brûleur de prémélange dans lequel au moins un courant d'air comburant est introduit tangentiellement dans une cavité du brûleur et se mélange avec un combustible gazeux et/ou liquide pulvérisé en formant un écoulement tourbillonnaire orienté coaxialement à l'axe du brûleur, et induit une zone de reflux au niveau d'un saut de section transversale à l'embouchure du brûleur, laquelle sert à stabiliser la flamme au cours du fonctionnement du brûleur, **caractérisé en ce que** l'écoulement tourbillonnaire est déformé de manière croissante à l'intérieur de la cavité du brûleur dans la direction de l'embouchure du brûleur et pénètre dans la chambre de combustion avec une section transversale d'écoulement n'ayant pas une symétrie de révolution, cette déformation étant produite au détriment de la section transversale d'écoulement libre.

2. Procédé selon la revendication 1, **caractérisé en ce que** la déformation de l'écoulement tourbillonnaire s'accompagne d'une augmentation de la vitesse d'écoulement.

3. Procédé selon la revendication 2, **caractérisé en ce que** la déformation s'accompagne d'une réduction de la section transversale d'écoulement libre de la cavité du brûleur.

4. Procédé selon la revendication 1, **caractérisé en ce que** la déformation est obtenue de telle manière qu'au moins une portion périphérique de la paroi de la cavité présente dans une région aval de la cavité du brûleur une pente plus faible que dans une région amont.

5. Procédé selon la revendication 1, **caractérisé en ce que** le profil d'écoulement déformé est symétrique par rapport à au moins un axe.

6. Procédé selon la revendication 4, **caractérisé en ce que** le profil d'écoulement prend le contour d'un polygone.

7. Procédé selon la revendication 1, **caractérisé en ce qu'**il est utilisé pour le fonctionnement de brûleurs de prémélanges pauvres d'une installation de turbine à gaz.

8. Brûleur de prémélange pour l'utilisation dans un générateur de chaleur, se composant essentiellement d'un générateur de tourbillon (13) ayant des moyens (3) pour l'introduction tangentielle d'un courant d'air comburant (5) dans une cavité (6) du générateur de tourbillon (13) ainsi que des moyens (7 ; 8) pour l'introduction d'au moins un combustible gazeux et/ou liquide dans le courant d'air comburant (5) en formant un écoulement tourbillonnaire (9) avec une composante de déplacement axiale vers l'embouchure du brûleur (14), **caractérisé en ce que** le contour de la cavité (21) se prolonge dans la direction de l'écoulement d'une forme en section transversale ayant substantiellement une symétrie de révolution à une forme en section transversale n'ayant pas une symétrie de révolution par le fait qu'au moins une portion (22) de la paroi de la cavité (21), vu sur la périphérie, prend, dans une région d'extrémité aval (20), une pente plus faible que dans une région amont (19) par rapport à l'axe longitudinal du brûleur (4) au détriment de la section transversale libre.

9. Brûleur de prémélange selon la revendication 8, comprenant au moins deux corps partiels (1) et (2) creux, s'élargissant coniquement, emboîtés l'un dans l'autre coaxialement à l'axe longitudinal (4), dont les axes médians s'étendent de manière décalée l'un par rapport à l'autre et dont les parois (21) forment dans une région de chevauchement des canaux d'entrée tangentiels (3) pour l'air comburant (5), et au moins un injecteur de carburant (8) à l'intérieur de la cavité (6) formée par les corps partiels (1) et (2), **caractérisé en ce que** la paroi (21) limitant l'écoulement, d'au moins l'un des corps partiels (1) ou (2), possède, dans une région d'extrémité aval (20) au moins une portion périphérique (22) qui présente, par rapport à une région amont (19), une pente plus faible par rapport à l'axe longitudinal du brûleur (4).

10. Brûleur de prémélange selon la revendication 8 ou 9, **caractérisé en ce qu'**il existe une pluralité, de préférence de deux à huit de ces portions (22) réparties sur la périphérie.

11. Brûleur de prémélange selon la revendication 10, **caractérisé en ce que** le brûleur présente, dans une région d'extrémité (20) incluant l'embouchure du brûleur (14), un contour polygonal.

12. Brûleur de prémélange selon la revendication 11, **caractérisé en ce que** le brûleur présente le contour d'un polygone régulier.

13. Brûleur de prémélange selon la revendication 11, **caractérisé en ce que** le brûleur présente le contour d'un polygone irrégulier.

14. Brûleur de prémélange selon la revendication 9, **caractérisé en ce qu'**au moins l'un des corps partiels (1) ou (2) délimite une section transversale de sortie (16) convexe, s'écartant d'un profil rond circulaire.

15. Brûleur de prémélange selon la revendication 14, **caractérisé par** une section transversale de sortie (16) au moins approximativement symétrique.

16. Brûleur de prémélange selon la revendication 8, **caractérisé en ce que** la paroi (21) délimitant l'écoulement, de la cavité du brûleur (6), s'étend d'une pente à l'autre de manière continue entre la région amont (19) et la région d'extrémité aval (20) ou bien suivant un ou plusieurs échelons.

17. Brûleur de prémélange selon la revendication 8, **caractérisé en ce que** la région d'extrémité aval (20) comprend approximativement le dernier tiers de la longueur de la cavité du brûleur (6).

18. Brûleur de prémélange selon la revendication 8, **caractérisé en ce que** dans une région aval (20) à l'intérieur de la cavité du brûleur (6) sur la paroi (21), sont soudées ou fixées d'une autre manière appropriée, des plaques (28) délimitant la section transversale d'écoulement libre (18).

19. Brûleur de prémélange selon la revendication 8, comprenant un générateur de tourbillon (13) ayant des moyens (3) pour l'introduction tangentielle d'un courant d'air comburant (5) dans une cavité (6) du générateur de tourbillon (13) ainsi que des moyens (7 ; 8) pour l'introduction d'au moins un combustible gazeux et/ou liquide dans le courant d'air comburant (5) en formant un écoulement tourbillonnaire (9) avec une composante de déplacement axiale vers l'embouchure du brûleur (14) et un injecteur de brûleur (24) à l'extrémité du côté de la chambre de combustion, **caractérisé en ce que** la section transversale d'écoulement libre (33) de l'injecteur (24) diminue dans la direction de l'écoulement en passant simultanément d'une forme de section transversale essentiellement à symétrie de révolution à une forme n'ayant pas une symétrie de révolution, par le fait qu'au moins une portion périphérique (22) de la paroi de l'injecteur (34) prend, dans une région aval (36), une distance plus faible par rapport à l'axe longitudinal de l'injecteur (4) que dans une région amont (35).

20. Brûleur de prémélange, comprenant au moins deux corps partiels (1) et (2) creux, s'élargissant coniquement, emboîtés l'un dans l'autre coaxialement à l'axe longitudinal (4), dont les axes médians s'étendent de manière décalée l'un par rapport à l'autre et dont les parois (21) forment dans une région de chevauchement des canaux d'entrée tangentiels (3) pour l'air comburant (5), et au moins un injecteur de carburant (8) à l'intérieur de la cavité (6) formée par les corps partiels (1) et (2), comprenant en outre une section de mélange (25) en aval du générateur de tourbillon (13) formé par les corps partiels (1) et (2), laquelle section de mélange (25) présente, à l'intérieur d'une première région de départ, des canaux de transition s'étendant dans la direction de l'écoulement pour l'écoulement tourbillonnaire (9) formé dans la cavité (6), et débouche dans la chambre de combustion (12) au niveau d'un bord de rupture (27), **caractérisé en ce que** la section transversale d'écoulement libre (29) de la section de mélange (25) diminue dans la direction de l'écoulement en passant simultanément d'une forme de section transversale essentiellement à symétrie de révolution à une forme n'ayant pas une symétrie de révolution, par le fait qu'au moins une portion périphérique (22) de la paroi (30) délimitant la section de mélange prend, dans une région aval (32), une distance plus faible par rapport à l'axe longitudinal de l'injecteur (4) que dans une région amont (31).
